# EUROPÄISCHE PATENTANMELDUNG

(11) **EP 0 361 257 A1**
(43) Veröffentlichungstag der Anmeldung: **04.04.1990**
(21) Anmeldenummer: 89117211.6
(22) Anmeldetag: 18.09.1989
(51) Int. Cl.: D01H 1/00, D01H 5/22

(54) **Lieferwalzen eines Streckwerkes**

(30) Priorität: 29.09.1988 CH 3623/88
(71) Anmelder: MASCHINENFABRIK RIETER AG, CH-8406 Winterthur (CH)
(72) Erfinder: Stalder, Herbert, Dr., CH-8483 Kollbrunn (CH); Briner, Emil, CH-8406 Winterthur (CH)

(57) **Zusammenfassung**

Umwindefasern werden dadurch erzeugt, dass sie aus der Förderebene des Streckwerkes durch Luftströmungen(LS) und/oder Haftwirkung am Lieferwalzenpaar (LP) umgelenkt werden.

## Beschreibung

Diese Erfindung bezieht sich auf das Lieferwalzenpaar (auch Ausgangwalzenpaar oder Auslaufwalzenpaar genannt) eines Streckwerkes für das Falschdrallspinnen insbesondere das Düsenspinnen.

Es ist wohl bekannt, dass das Lieferwalzenpaar eines Streckwerkes besonders strenge Anforderungen erfüllen muss. Die Walzen dieses Paares müssen sich mit der höchsten Tourenzahl aller Walzen der Streckwerkanordnungen drehen. Dabei definiert die von den Walzen gebildete Klemmlinie eine den Hauptverzug bestimmende Grenze des letzten Verzugsfeldes im gesamten Streckwerk. Auf seiner Ausgangsseite liefert dieses Walzenpaar die zu verspinnenden Fasern in das sogenannte Spinndreieck, wo sie zusammengedreht werden. Die Verhältnisse um dieses Walzenpaar üben auf die Garnqualität einen massgebenden Einfluss aus.

Dieses Walzenpaar ist auch dem Anhaften der Fasern an den Walzen ausgesetzt, was zu sogenannten Wickeln führen kann.

Die obigen Bemerkungen treffen sowohl für das Streckwerk beim konventionellen Spinnverfahren (Ringspinnen) als auch bei den neueren Spinnverfahren (Falschdrall insbesondere Düsenspinnen) zu. Für die neuen Spinnverfahren kommt aber hinzu, dass die Liefergeschwindigkeit sehr viel höher ist als beim konventionellen Spinnverfahren (bis zu 300 m/Min.), und dass mit sehr hohen Verzügen (mehr als 100-fach) gearbeitet werden muss. Die daraus resultierenden Luftströmungen im Bereich des Lieferwalzenpaares können die Faserbewegungen am Lieferwalzenpaar entscheidend beeinflussen.

Schon früh in der Geschichte des Falschdrallspinnens wurden Gedanken über die Luftströmungen im Bereich des Lieferwalzenpaares gemacht - siehe US-PS 3,487,619 aus dem Jahr 1966. Darin wird vorgeschlagen, dass die untere Walze mit Luftkanälen versehen werden kann, so dass der Luftstrom auf der Eingangsseite des Lieferwalzenpaares über diese Luftkanäle an die Ausgangsseite des Walzenpaares geleitet werden kann. Dabei müssten aber Löcher im faserführenden Bereich der unteren Walze vorgesehen werden, was fast sicher den Grund darstellte, dass diese Anordnungen sich im praktischen Einsatz nicht durchgesetzt hat.

Der normale geriffelte Lieferzylinder ermöglicht einen gewissen Luftdurchlass von der Eingangs- zur Ausgangsseite des Lieferwalzenpaares. Dies reicht aber nicht zur Erziehung der erwünschten Wirkung.

Vor kurzem ist ein neuer Anlauf zur Lösung des glei chen Problems gemacht worden - siehe US-PS 4,718,225. In diesem Fall kann die untere oder die obere Walze (oder sogar beide Walzen) mit Luftdurchflusskanälen versehen werden, wobei aber diese Kanäle seitlich vom faserführenden Bereich des Lieferwalzen paares vor gesehen sind. Im letzterhen Bereich selber wurden die Walzen mit "glatten einander zugewandten ununterbrochenen Klemmflächen zum Bewegen eines Fadenbündels" versehen. Eine solche Anordnung ist an und für sich aus US-PS 2,244,461 bekannt.

Sowohl die Luftströmungen um die Walzen des Lieferpaares, als auch die Neigung der Fasern an den Walzen anzuhaften, sind bislang als Probleme betrachtet worden. Diese Erfindung geht von einer neuen Beurteilung dieser Wirkungen aus.

Beim Falschdrall (insbesondere Düsen)spinnen spielt das Streckwerk eine besonders wichtige Rolle, weil es das Faserband nicht nur verfeinern, sondern auch aufteilen muss, um die sogenannten Umwindefasern bereitzustellen. In der herkömmlichen Theorie werden die Umwindefasern oft auch als "Randfasern" bezeichnet, wobei angenommen wird, dass die Fasern im Zentralbereich der Klemmlinie in den Kern des Garnes gelangen, die Fasern ausserhalb dieser "Kernzone" die Umwindefasern bilden. Ein Verfahren, welches auf dieser Theorie beruht, findet man z.B. in US-Patent 4,598,537, wo Luftströmungen auf der Eingangsseite des Lieferwalzenpaares zur Erzeugung von Randfasern ausgenutzt werden.

Dieses einfache Bild mag für das Spinnen von gröberen Garnen zutreffen. Beim Spinnen von feineren Garnen ist es aber falsch. Wie aus unserer EP 131 170 zu ent nehmen ist, können Umwindefasern sowohl aus der "Kernzone" des Spinndreiecks wie aus den Randbereichen entstehen. Es hat sich sogar gezeigt, dass die aus der Kernzone hervorkommenden Umwindefasern sich besser als die Randfasern an den Garnkern anlegen und deswegen besser in der Lage sind, einen Beitrag zur Garnfestigkeit zu leisten. Die Erzeugung von Umwindefasern mitten im Spinndreieck ist deswegen mit allen Mitteln zu fördern.

Es ist dementsprechend die Aufgabe dieser Erfindung, die Entstehung von Umwindefasern in allen Bereichen des Spinndreiecks zu fördern.

Ein Streckwerk gemäss dieser Erfindung ist dadurch gekennzeichnet, dass das Lieferwalzenpaar zur Umlenkung von Fasern aus der Förderebene gebildet und/oder betrieben wird. Die Förderebene ist eine Ebene, welche eine geradlinige Verlängerung des Hauptfaserflusses aus dem Lieferwalzenpaar beinhaltet.

In einer bevorzugten Variante umfasst das Lieferwalzenpaar eine erste Walze aus Metal und eine zweite Walze aus einem relativ elastischen Material. Die beiden Walzen stehen miteinander in Berührung, um eine Klemmlinie vorgegebener Länge zu bilden. Die Länge dieser Klemmlinie wird durch die axiale Länge der elastischen Walze bestimmt. Die miteinander in Berührung stehenden Flächen der Walzen sind kontinuierliche zylindrische Flächen, d.h. ohne Einschnitte, Aussparungen oder anderer Unterbrechungen irgendwelcher Art. Insbesondere sind diese einander berührenden Mantelflächen der Walzen durch keine Luftdurchlasskanäle (gemäss US 4,718,225 und/oder US 3,487,619), Riffelung (z.B. gemäss US 2,199,842) oder faserführende Einschnitte (z.B. gemäss US 3,090, 081 und/oder 3,296,664) unterbrochen. Solche Flächen sind in der nachfolgenden Beschreibung als "glatte" Flächen bezeichnet.

Das elastische Material der zweiten Walze hat vorzugsweise eine Shore Härte im Bereich 60 bis 70 , wobei eine Härte von ca. 65 Shore bevorzugt wird. Dieses Material kann sowohl aus Gummi als auch ein synthetisches Material (Elastomer) sein. Die axiale Länge dieser Walze, welche die Länge der Klemmlinie bestimmt, kann im Bereich 28 bis 32 mm vorzugsweise 30 mm liegen.

Die zweite Walze könnte als glatte Walze aus Metall gebildet werden, würde aber dann nicht die gleiche umlenkende Wirkung bringen. Die Härte des Materials kann aber zum Teil durch eine Erhöhung der die Walzen in Berührung drückenden Pression gutgemacht werden.

Das Streckwerk ist zum Gebrauch in einer Falschdrallspinnmaschine mit einer relativ hohen Liefergeschwindigkeit (oberhalb 150 m/min) konzipiert. Der Antrieb des Lieferwalzenpaares muss entsprechend gebildet werden, wobei solche Antriebssysteme schon bekannt sind.

Im Betrieb sollte eine solche Streckwerkanordnung derart zusammen mit einer Saugdüse arbeiten, dass die Saugdüse die vom Streckwerk gelieferten Umwindefasern einsaugt und an den falschgedrehten Garnkern führt. Dabei kann diese Düse selbst den Falschdrall im Garnkern hervorrufen oder kann mit einem weiteren Falschdrallelement z.B. einer weiteren Düse oder einem mechanischen Drallgeber zusammenarbeiten.

Die Saugdüse ist so gegenüber dem Streckwerk angeordnet und erzeugt einen solchen Luftstrom (z.B. ein Luftstrom mit derart hoher Geschwindigkeit), dass sie die vom Lieferwalzenpaar umgelenkten Fasern zurück an den Hauptfaserstrom als Umwindefasern führt.

Zur Veranschaulichung werden nun einige Ausführungen von Streckwerken gemäss dieser Erfindung anhand der Zeichnungen näher erläutert werden, wobei diese Ausführungen nur als Beispiele dienen sollten. Es zeigt:
Fig. 1: eine Streckwerkanordnung in Seitenansicht,
Fig. 2: eine Draufsicht des Lieferwalzenpaares vom Streckwerk gemäss Fig. 1,
Fig. 3: eine isometrische Darstellung des Lieferwalzenpaares,
Fig. 4: eine Seitenansicht des Lieferwalzenpaares in Kombination mit einer ersten Variante einer Saugdüsenanordnung, und
Fig. 5: eine Seitenansicht des Lieferwalzenpaares in Kombination mit einer zweiten Variante einer Saugdüsenanordnung.

Das in Fig. 1 dargestellte Streckwerk umfasst ein Eingangswalzenpaar EP, ein Mittelwalzenpaar MP, und ein Lieferwalzenpaar LP. Jedes Walzenpaar umfasst eine erste angetriebene Walze aus Metall und eine zweite Walze (Druckwalze) aus Gummi. Jede Druckwalze DW wird durch ein nicht gezeigtes Trägersystem gegen ihre jeweilige Metallwalze MW gedruckt, so dass die Walzen des Lieferpaares LP einander entlang einer Klemmlinie KL (Fig. 2 + 3) berühren. Die Anordnungen des Eingangswalzenpaares ist gleich. Die Walzen des Mittelpaares MP tragen je ein Riemchen R1, R2 um die Faserführung im Hauptverzugsfeld zwischen dem Mittelwalzenpaar MP und Lieferwalzenpaar LP zu verbessern. Diese Anordnung ist wohl bekannt und wird deswegen hier nicht näher beschrieben werden. Sie ist auch nicht für diese Erfindung wesentlich.

Statt der dargestellten Doppelriemchenführung könnte die Erfindung in Kombination mit einem sogenannten KEPA-Streckwerk benützt werden, z.B. in einem Streckwerk gemäss unserer schweizerischen Patentanmeldung Nr. 2723/88. Das Vorverzugsfeld zwischen dem Eingangswalzenpaar EP und Mittelwalzenpaar MP kann mit oder ohne eine Druckstange gemäss unserer schweizerischen Patentanmeldung Nr. 3260/88 ausgeführt werden. Die Erfindung ist auch nicht auf die dargestellte 2-Zonenstreckwerkanordnung eingeschränkt, sondern kann auch in Streckwerken mit drei oder mehr Verzugsfeldern Anwendung finden. Die Metallwalze MW des Mittelwalzenpaares MP ist vorzugsweise randriert, um die Mitnahme des Riemchens R2 zu gewährleisten. Die Metallwalze des Eingangswalzenpaares EP kann geriffelt werden oder kann glatt z.B. gemäss US-PS 2,244,461 oder US-PS 2,199,842 ausgeführt werden.

Die Erfindung bezieht sich auf die Gestaltung bzw. den Betrieb des Lieferwalzenpaares LP und die nachfolgende Beschreibung konzentriert sich deswegen auf dieses Paar und die ihm nachfolgenden Elemente. Dabei wird aber eine Gesamtanordnung gemäss Fig. 1 angenommen, so dass der vom Streckwerk gelieferte Faserstrom in allen Figuren von links nach rechts fliesst und dementsprechend jede Metallwalze MW um die eigene Achse im Uhrzeigersinn und jede Druckwalze DW um die eigene Längsachse im Gegenuhrzeigersinn dreht.

In Hochverzugsstreckwerke für das Düsenspinnverfahren kann die Liefergeschwindigkeit relativ hohe Werte erreichen, z.B. bis zu 300 m pro Minute (zum Vergleich arbeitet das Streckwerk einer konventionellen Ringspinnmaschine mit einer Liefergeschwindigkeit von bis zu ca. 25 m pro Minute). Wie schematisch angedeutet, durchfliesst das Fasermaterial das Streckwerk in der Form eines Faserstroms FS. Dieser Strom liegt in einer Ebene, die von den Klemmlinien der Walzenpaare bestimmt wird und der Strom verlässt das Lieferwalzenpaar in der gleichen Ebene.

Die hohe Geschwindigkeit erzeugt auf der Eingangsseite des Lieferwalzenpaares LP an den Oberflächen der Walzen anhaftende Luftströmungen LS1 (Fig 1), die in dem Klemmspalt des Walzenpaares zusammenkommen und dann die Klemmlinie KL entlang vom zentralen Bereich gegen beide Endbereiche der Klemmlinie fliessen (Fig. 2). Auf der Ausgangsseite des Paares hingegen fliessen Luftströmungen LS2 (Fig. 2) von beiden Endbereichen gegen das Zentrum der Klemmlinie, wo sie von der Walzenoberflächen mitgenommen werden (Fig. 1). Um die störenden Wirkungen solcher Luftströmungen zu reduzieren, sind die Luftdurchlasskanäle gemäss US-PS 4,718,225 und US-PS 3,487,619 und die "Schirmwirkungen" der Riemchen R1 und R2 gemäss EP-PS 107 828 im Stand der Technik vorgesehen worden.

In einem Lieferwalzenpaar gemäss dieser Erfindung sind keine solchen Luftdurchlasskanäle vorgesehen. Im Gegenteil sind die einander berührenden Mantelflächen MF (Fig. 3) der Druckwalzen DW und Metallwalze MW im Lieferwalzenpaar LP beide kontinuierliche (ununterbrochene) zylindrische Flächen mit einer axialen Länge L, welche der axialen Länge der Druckwalze DW entspricht. Dabei kann die axiale Länge der Metallwalze dieses Walzenpaares entweder die Länge L der Druckwalze DW gleich sein (in Fig.3 gestrichelt angezeigt) oder länger sein als die axiale Länge der Druckwalze (in Fig. 3 mit voll ausgezogenen Linien angezeigt). Im letzteren Fall kann die Metallwalze MW entweder eine einzige Spinnposition der nicht gezeigten Spinnmaschine zugeordnet werden oder sie kann sich über mehrere solche Spinnpositionen (allenfalls über eine ganze Maschinenseite) erstrecken.

Die Metallwalze MW ist normalerweise aus Stahl hergestellt und kann in den die Druckwalze DW berührenden Bereich MF gemäss US-PS 2,199,842 poliert oder gemäss US-PS 2,244,461 sandgestrahlt oder plasmabeschichtet oder auf einer anderen Weise behandelt werden.

Die Druckwalze DW umfasst einen Tragkörper TK (nur in Fig. 3 schematisch dargestellt) und einen auf diesem Tragkörper aufgezogenen Ueberzug UZ aus Gummi oder einem anderen elastomerischen Material. Dieser Ueberzug hat eine Shore Härte im Bereich 60 bis 70 , vorzugsweise ca. 65 . Die Länge L der Druckwalze DW liegt im Bereich 28 bis 32 mm, vorzugsweise 30 mm.

Durch diese Gestaltung der Walzen im Lieferwalzenpaar LP werden Luftströmungen LS1 und LS2 in den Umfangsrichtungen der beiden Lieferwalzen durch die Rotation dieser Walzen begünstigt. Die Luftströmungen LS1 (Fig. 2) spreizen Fasern von den Rändern der Lunte ab, was für die Bildung der vorerwähnten "Randfasern" förderlich ist. Solche Randfasern sind auch für das Falschdrallspinnen nützlich, sind aber nicht das Hauptziel dieser Erfindung.

Die Gestaltung der Walzen im Lieferwalzenpaar LP wirkt derart auf die vom Streckwerk gelieferten Fasern, dass eine im Verhältnis zur Gesamtfasermenge kleinere Anzahl fasern in den Umfangsrichrungen der Lieferwalzen umgelenkt werden und zwar auch innerhalb des eigentlichen Spinndreieckes.

Diese Wirkung wird zum Teil durch den Einfluss der Lustströmungen LS2 (Fig. 2) erzielt. Diese Strömungen werden durch die "glatte" Form der Walzen verstärkt.

Die obgenannte Wirkung wird ferner durch die Haftwirkung zwischen den Fasern und den Walzen des Lieferwalzenpaares erzielt. Diese Haftwirkung ist durch den Gebrauch eines relativ weichen Materials für den Walzenüberzug begünstigt. Sie kann auch durch eine relativ hohe auf die Druckwalze ausgeübte Pression unterstützt werden. Diese Pression kann derart im Verhältnis zur Härte des Ueberzuges gewählt werden, dass der Ueberzug an dem härteren Unterzylinder leicht verformt wird, was die erwünschte Wirkung auch begünstigt. Mit einer sehr hohen Pression könnte dieses Resultat sogar zwischen zwei Metallwalzen erzielt werden.

Diese Wirkungen wären im konventionellen Spinnverfahren höchst unerwünscht, da umgelenkte Fasern ein haariges Garn ergeben oder sogar als Flug verloren gehen, während (noch schlimmer) anhaftende Fasern einen Wickel um die Druckwalze DW oder Metalwalze MW bilden könnten. Bei einem Falschdrallspinnverfahren mit einer am Lieferwalzenpaar angeordneten Saugdüse hingegen, arbeitet die Saugdüse selber, um die erwähnten unerwünschten Auswirkungen zu verhindern, wie nun anhand der Figuren 4 und 5 näher erläutert wird.

Fig. 4 zeigt das Lieferwalzenpaar LP in Kombination mit einer einzigen Spinndüse SD, z.B. gemäss EP 121 602 oder DE-PS 33 01 652. Eine solche Düse hat eine im Umfangsrichtung der Walzen DW und MW relativ breite Oeffnung M und saugt Luft A aus der Umgebung in diese Oeffnung ein. Eine durch die Luftströmungen LS2 (Fig. 1) oder die Haftwirkung umgelenkte Faser wird deswegen durch die entgegengesetzten Luftströmungen A nochmals um gelenkt und zurück in den Kanal K der Saugdüse SD geführt. Dadurch wird er zusammen mit dem nicht gezeigten Garnkern gebracht und um diesen Kern gewunden. Da dieses Verfahren bekannt ist, wird es hier nicht näher beschrieben werden.

Die Erfindung ermöglicht die "dreidimensionale" (3-D) Erzeugung der Umwindefasern im Gegenteil zur zweidimensionalen Erzeugung (US-PS 4,598,537) durch Ausnutzung der "Randfasern" allein. Diese vorteilhafte "3-D" Wirkung wird dadurch erzielt, dass verschiedene normalerweise als unerwünschte Eigenschaften eines Lieferwalzenpaares zur Erzeugung vorteilhafter Faserbewegungen zusammengefasst und in Kombination mit einem nachfolgenden Saugsystem ausgenutzt werden.

In Fig. 5 ist das Lieferwalzenpaar LP nochmals in Kombination mit einer Saugdüse D gezeigt, wobei diese Düse nicht allein als eine Spinndüse arbeitet, sondern die Fasern für ein weiteres Falschdrallelement (nicht gezeigt) vorbereitet. Eine solche Düse ist aus US-PS 4,457,130 oder aus DE-PS 3 437 343 bekannt. Obwohl diese Düse D keine in den Umfangsrichtungen der Walzen breite Oeffnung hat, erzeugt sie auch durch Saugverhalten Luftströmungen A, welche den Luftströmungen LS2 (Fig. 1) bzw. der Haftwirkung entgegenwirken und die umgelenkten Fasern wieder im Saugkanal SK der Düse D einführen.

In beiden Fällen arbeiten die Luftströmungen LS2 und die Haftwirkung (Fig. 1) derart, dass zusätzliche Fasern vom Garnkern freigesetzt werden und dann später an den Garnkern wieder als Umwindefasern angelenkt werden. Solche Umwindefasern können sowohl von den Randbereichen an den äusseren Enden der Klemmlinie als auch im zentralen Bereich der Klemmlinie entstehen, wobei die letzteren Fasern besonders erwünscht sind, wie in der Einleitung dieser Beschreibung schon dargestellt wurde. Die Erfindung ist besonders vorteilhaft beim Spinnen von gröberen Garnen mit dem Düsenverfahren, da im Zusammenhang mit solchen Garnen es besonders schwierig ist, eine genügende Anzahl von Umwindefasern hervorzurufen.

Wie schon angedeutet, ist die Erfindung nicht auf Einzelheiten der dargestellten Ausführungen eingeschränkt. Wo eine Doppelriemchenführung benützt wird, kann sich ein Riemchen (in Fig. 1 Riemchen R2) näher an dem Lieferwalzenpaar LP erstrecken als das andere Riemchen (in Fig. 1 Riemchen R1). Eine solche Anordnung ist sowohl im US-PS 4,718.225 als auch im EP-PS 107 828 behandelt worden. Die Erfindung kann aber auch im Zusammenhang mit einer konventionellen Riemchenführung, z.B. gemäss US-PS 3,296,664 benützt werden. Vorzugsweise sind die Riemchen R1 und R2 erheblich breiter als der dazwischenliegende Faserstrom, so dass die Bewegung des angetriebenen Riemchens (in Fig. 1 des Riemchens R2) durch Berührungen zwischen den Riemchen selber am oberen Riemchen (in Fig. 1 an das Riemchen R2) übertragen wird. Eine Riemchenbreite von mehr als 35 mm, vorzugsweise ca. 40 mm, ist von Vorteil.

Um trotz glatten Walzen genügend Klemmkraft zu erhalten, haben die glatten Walzen vorzugsweise eine gewisse Oberflächenrauhigkeit, welche z.B. durch Hartverchromung, Plasmabeschichtung oder ähnliche Verfahren erzeugt werden kann. Diese Rauhigkeit darf auf keinen Fall eine Luftdurchlasswirkung erlauben (vgl. die konventionelle Randrierung), kann aber den Oberflächen einen "Orangenhautcharakter" verleihen.

Es hat sich überraschenderweise gezeigt, dass die Pression bzw. die Härte der Druckwalze im Lieferwalzenpaar einen Einfluss auf die Spinnspannung nach der Spinndüse ausübt. Durch eine Erhöhung der Pression bzw. die Benutzung einer weicheren Druckwalze kann die Spinnspannung für eine vorgegebene Spinngeschwindigkeit erhöht werden. Dies ermöglicht eine höhere Spinngeschwindigkeit bei gleichbleibender Festigkeit, da die Garnfestigkeit von der Spinnspannung derart abhängig ist, dass ein Festigkeitsmaximum bei einer bestimmten Spinnspannung erhalten wird, und die Spinnspannung mit zunehmender Spinngeschwindigkeit abnimmt. Es scheint, dass die Zunahme der Anzahl Umwindefasern eine höhere Reibung dieser Fasern auf dem Düseneingang verursacht, sodass das Abzugssystem gezwungen wird, eine höhere Abzugskraft und dadurch eine höhere Spinnspannung zu erzeugen. Die Erfindung ist aber nicht auf diese Erklärung des Phänomens eingeschränkt.

Es wird vorgeschlagen, die Pression und die Härte der Druckwalze aufeinander abzustimmen. Bei einer Druckwalzenhärte von ca. 68 Shore hat sich eine Pression (an diese Walze) von 6 bis 10 kg als vorteilhaft erwiesen. Demgegenüber hat sich bei einer Shore Härte von 83 eine Pression von 10 bis 15 kg als vorteilhaft gezeigt.

## Patentansprüche

1. Ein Streckwerk für eine Falschdrallspinnmaschine, dadurch gekennzeichnet, dass das Lieferwalzenpaar zur Umlenkung von Fasern aus der Förderebene gebildet und/oder betrieben wird.

2. Ein Streckwerk nach Anspruch 1, dadurch gekennzeichnet, dass die sich berührenden Flächen der Walzen des Lieferpaares als kontinuierliche zylindrische Flächen ohne Unterbrechungen gebildet werden.

3. Ein Streckwerk nach einem der vorangehenden Ansprüche, dadurch gekennzeichnet, dass eine der Lieferwalzen relativ weich ist.

4. Ein Streckwerk nach Anspruch 3, dadurch gekennzeichnet, dass die relativ weiche Walze mit einem Bezug aus Gummi oder einem synthetischen Elastomere versehen ist.

5. Ein Streckwerk nach Anspruch 4, dadurch gekennzeichnet, dass der Gummibezug eine Shore Härte im Bereich 64 bis 68 aufweist.

6. Ein Streckwerk nach einem der vorgehenden Ansprüche, dadurch gekennzeichnet, dass die Walzen durch eine derartige Pression zusammengedrückt sind, dass mindestens eine Walze an der Klemmlinie leicht verformt wird.

7. Ein Streckwerk nach einem der vorangehenden Ansprüche, dadurch gekennzeichnet, dass die axiale Länge der Klemmlinie zwischen 28 und 32 mm liegt.

8. Ein Streckwerk gemäss einem der vorhergehenden Ansprüche in Kombination mit einer Saugdüse einer Falschdrallspinnvorrichtung.

9. Ein Streckwert nach anspruch 8, dadurch gekennzeichnet, dass die Saugdüse Luftströmungen erzeugt um Fasern, die von den Walzen in ihren Umfangsrichtungen umgelenkt wurden, wieder umzulenken, und in eine Saugkammer der Düse einzuführen.

10. Ein Falschdrallspinnverfahren dadurch gekennzeichnet, dass das Lieferwalzenpaar eines Streckwerkes Fasern in den Umfangsrichtungen der Walzen umlenkt und diese Fasern von einer Saugdüse wieder umgelenkt und an einen Garnkern als Umwindefasern angelegt werden.

11. Ein Falschdrallspinnverfahren dadurch gekennzeichnet, dass mindestens eine der Walzen des Lieferwalzenpaares eines Streckwerkes zur Lieferung von zu verspinnenden Fasern im Betrieb leicht verformt wird.

12. Ein Düsenspinnverfahren nach Anspruch 11, dadurch gekennzeichnet, dass die Verformung der Walze einen Einflussauf die Spinnspannung nach der Spinndüse ausübt.
